# EUROPÄISCHE PATENTSCHRIFT

(11) **EP 0 193 024 B1**
(45) Veröffentlichungstag und Bekanntmachung des Hinweises auf die Patenterteilung: **24.05.1989**
(21) Anmeldenummer: 86101738.2
(22) Anmeldetag: 12.02.1986
(51) Int. Cl.: A43C 15/16

(54) **Sportschuh**
Sports shoe
Chaussure de sport

(30) Priorität: 19.02.1985 DE 3505665
(43) Veröffentlichungstag der Anmeldung: 03.09.1986
(73) Patentinhaber: PUMA Aktiengesellschaft Rudolf Dassler Sport, 91074 Herzogenaurach (DE)
(72) Erfinder: Dassler, Armin A., D-8522 Herzogenaurach (DE); Bauer, Willi, D-8522 Herzogenaurach (DE)
(74) Vertreter: Hufnagel, Walter, Dipl.-Ing., Dipl.-Wirtsch.-Ing.

(56) Entgegenhaltungen:
- DE-A- 2 810 363
- DE-A- 3 003 631
- DE-A- 3 242 606
- US-A- 1 950 972
- US-A- 3 331 148
- US-A- 3 731 406

## Beschreibung

Die vorliegende Erfindung bezieht sich auf einen Sportschuh gemäss dem Oberbegriff des Anspruches 1, wie er beispielsweise aus der DE-A-2 810 363 bekannt ist.

Bei derartigen Sportschuhen ist es bekannt, die Greifelemente in zylindrische Gewindeöffnungen der Schuhsohle einzuschrauben. Hierdurch wird die Schuhsohle an den Befestigungsstellen geschwächt. Durch die hohe Belastung, die die Greifelemente auf die Gewindeöffnungen ausüben, besteht die Gefahr, dass diese - jedenfalls bei Überbelastungen - ausgeweitet oder gar beschädigt werden, so dass ein sicherer Halt der Greifelemente nicht mehr bei allen Arten von Belastungen gewährleistet ist.

Mit der Erfindung soll bei einem Sportschuh der eingangs genannten Art die Aufgabe gelöst werden, die Greifelemente und die Schuhsohle so auszubilden, dass diese leicht einsetzbar und auch wieder leicht entfernbar sind. Dies soll möglichst ohne Herabsetzung der Festigkeit der Schuhsohle und ohne die Gefahr von deren Beschädigung ermöglicht werden.

Diese Aufgabe wird durch die im Kennzeichen des Anspruches 1 angegebenen Merkmale gelöst.

Durch das elastische Material der Greifelemente oder ihres der Schuhsohle zugewandten Teils, das günstigerweise auch weicher oder elastischer ist als das der Zapfen und/oder das Sohlenmaterial selbst, wird ein leichtes Aufrasten und Entfernen ohne Beschädigung der Schuhsohle erreicht. Durch die vorgesehenen Erhöhungen nach Art einer schiefen Ebene wird bei Verdrehen des Greifelementes ein Abhebedruck erzeugt, der das Greifelement über das Rastmoment nach aussen drückt. Somit können auch beim Entfernen der Greifelemente keinerlei Beschädigungen der Schuhsohle auftreten und die Entfernung sowie die eventuelle Neubestückung ist in sehr kurzer Zeit möglich.

Weitere vorteilhafte Einzelheiten der Erfindung sind in den Unteransprüchen angegeben und werden nachfolgend anhand der in der Zeichnung veranschaulichten Ausführungsbeispiele näher beschrieben. Dabei zeigen:
Fig. 1 einen Ausschnitt einer Schuhsohle von der Seite im Schnitt mit einem Zapfeneinsatz gemäss dem Schnitt A-B der Fig. 3,
Fig. 2 die Seitenansicht eines Greifelementes im Schnitt,
Fig. 3 eine Ansicht des Zapfens des Schuhsohlenausschnittes gemäss Figur 1 von unten,
Fig. 4 das Greifelement der Fig. 2 in der Ansicht auf dessen Boden,
Fig. 5 eine Ausführungsvariante eines Zapfens von der Seite und
Fig. 6 ein zugehöriges Greifelement von der Seite im Schnitt.

In Figur 1 ist mit 1 ein Teil einer Schuhsohle, insbesondere die Laufsohle eines Sportschuhes, beispielsweise eines Fussball-, Hockey- oder Feldhandballschuhes bezeichnet Diese besteht im allgemeinen aus einem einzigen Teil aus gespritztem oder gegossenem Kunststoff, wie Polyurethan, Polyäthylen, Polyamid, Hexamethylendiamin-Adipinsäure-Polykondensat oder dgl. Sie erstreckt sich über die gesamte Sohle, also bis zur Ferse. Es können aber auch der Absatz und das eigentliche Sohlenteil aus zwei getrennten Teilen bestehen, wobei dann in jedem dieser Teile die erfindungsgemässen, nachfolgend beschriebenen Zapfen vorgesehen sein können. Die Verteilung der Zapfen erfolgt in an sich bekannter Weise, beispielsweise nach dem Belastungsprofil der Sohle und/oder nach der erforderlichen Griffigkeit des Sportschuhes auf einem Spielfeld.

In die Laufsohle 1 ist ein Zapfen 2 mittels eines an ihm angebrachten Flansches 3 fest eingespritzt oder eingegossen. Vorzugsweise sind im Flansch 3 Aussparungen 4, beispielsweise in Form von Durchbrüchen, vorgesehen, um eine gute Verankerung des Flansches 3 mit dem Sohlenmaterial zu gewährleisten. Grundsätzlich können die Zapfen 2 aber auch aus dem Material der Laufsohle 1 bestehen und damit mit dieser integriert sein.

Der Zapfen 2 überragt die Sohlenlauffläche 5. Der Zapfen 2 kann zylindrisch oder kegelstumpfförmig ausgebildet sein und zwar mit der breiteren Basis an der Schuhsohle 1.

Der Aussenmantel 6 des Zapfens 2 ist im Endbereich 7 mit einer als Ringnut 8 ausgebildeten Rastanordnung versehen. Die Schuhsohle 1 oder ein auf die Schuhsohle 1 gesondert aufgebrachter Sohlenteil ist mit einem Ringwulst 9 versehen, der den Zapfen 2 in einem gewissen Abstand umgibt, so dass zwischen dem Aussenmantel 6 des Zapfens 2 und der Innenwand des Ringwulstes 9 ein kreisförmiger Freiraum 10 gebildet ist.

Auf den Zapfen 2 ist ein Greifelement 11 möglichst ohne Spiel aufsteckbar und in den Freiraum 10 möglichst spielfrei einsetzbar. Dieses Greifelement 11 besitzt als Rastmittel eine Ringrippe 12, die in die Ringnut 8 einrasten kann und damit das Greifelement 11 auf dem Zapfen 2 befestigt. Das Greifelement 11 liegt dabei zweckmässig mit seinem Boden 13 kraftschlüssig am freiliegenden Boden 14 des Flansches 3 an, der den Zapfenfuss 15 umgibt. Grundsätzlich können auch zwei oder mehr Ringrippen 12 bzw. Ringnuten 8 am Greifelement 11 bzw. am Zapfen 2 angebracht sein.

Um das Greifelement 11 wieder leicht von dem Zapfen 2 entfernen zu können, sind am Boden 14 des Flansches 3 Erhöhungen 16 in Form von radialen, dachförmigen Rippen vorgesehen. Ebenso sind am inneren Ende des Greifelementes 11 Erhöhungen 17 mit den Bodenteilen 13 dadurch gebildet, dass der Fuss 18 des Greifelementes 11 mit radialen, dachförmigen Nuten 19 versehen ist, die mit den Erhöhungen 16 am Boden 14 des Flansches 3 korrespondieren. Es ist jeweils wenigstens eine Erhöhung 16 bzw. 17 am Zapfenboden 14 bzw. am Greifelementboden 13 vorgesehen und wenigstens eine davon ist auf wenigstens einer Seite als schiefe Ebene ausgebildet.

Beim Ausführungsbeispiel gemäss den Fig. 1 bis 4 sind durch die dachförmige Ausbildung der Erhöhungen 16 bzw. der Nuten 19 beide Seiten schräg abfallend ausgebildet. Der leichteren Montage wegen sind sie derart einander zugeordnet ausgebildet, dass sie sich im verrasteten Zustand nicht oder nur geringfügig berühren. Erst wenn das Greifelement 11 um seine Längsachse x (Fig. 2) verdreht wird, gleitet eine Erhöhung 17 auf der schiefen Ebene der korrespondierenden Erhebung 16 oder beide schiefe Ebenen gleiten aufeinander. Dadurch entsteht eine Kraft in Richtung der Längsachse x, durch die das Greifelement 11 nach unten von der Schuhsohle 1 weggedrückt wird Die Höhe der Erhöhungen 16, 17 ist so bemessen, dass die Rastverbindung zwischen dem Zapfen 2 und dem Greifelement 11 überwunden wird, also die Ringrippe 12 aus der Ringnut 8 herausschnappt.

Eine vorteilhafte Ausgestaltung dieser Anordnung sieht vor, dass die Erhöhungen 16, 17 so angeordnet sind, dass das Greifelement 11 um einen toten Winkel a (Fig. 3) verdrehbar ist, ohne dass die Erhöhungen 16, 17 miteinander in Wirkverbindung kommen. Beim Ausführungsbeispiel gemäss Fig. 3 ist dies dadurch möglich, dass die Bodenteile 13 des Greifelementes 11 kleiner sind als die Bodenteile 14 des Flansches 3. In die Fig. 3 ist ein solches Bodenteil 13 in ein entsprechendes Bodenteil 14 gestrichelt eingezeichnet. Auch ist der tote Winkel a eingetragen. Dabei ist hier vorausgesetzt, dass die Nut 19 tiefer ist als die Erhöhung 16.

Um das Greifelement 11 gut drehen zu können, sind an ihm Schlüsselangriffsflächen 20 dadurch gebildet, dass in der Aussenwandung vorzugsweise spitzwinklige Einkerbungen 21 (Fig. 4) vorgesehen sind. Die Aussenwandung kann auch als Vier- oder Sechskant oder dgl. ausgebildet sein, so dass übliche Maulschlüssel Verwendung finden können und kein Spezialschlüssel erforderlich ist.

Günstigerweise kann das Greifelement 11 aus zwei Teilen, nämlich dem als Rastteil ausgebildeten Greifelementteil 11' und dem das eigentliche Greifelement bildenden Greifstollen 11 bestehen. Diese Teile sind fest miteinander verbunden, beispielsweise verklebt oder verschweisst. Zur besseren Verankerung der beiden Teile 11', 11" können noch am Greifstollen 11 " angeformte Stifte 22 vorgesehen sein, die in entsprechende Bohrungen 23 des Greifelementes 11' eingreifen. Die Greifstollen 11 bestehen aus einem den Bodenverhältnissen in üblicher Weise angepassten Material.

Als Material für die Zapfen 2 wird relativ hartes oder auch sehr hartes und möglichst biegefestes Material verwendet. Bei an die Schuhsohle 1 angeformten Zapfen 2 besteht daher die Schuhsohle 1 oder wenigstens die Laufsohle, wenn die Schuhsohle aus unterschiedlichen Materialien besteht, aus derart hartem Material, wie beispielsweise Hart-PVC, Hart-Polyurethan, Polyäthylen, Polyamid, Polyimid, Polykarbonat oder dgl.. Bei der Verwendung von Zapfen 2 als eingesteckte oder eingerastete oder eingeformte Einzelelemente bestehen diese aus den genannten Kunststoffen, wobei die Sohle in diesem Falle aus einem weicheren Material bestehen kann.

Die Zapfen 2 können als Einzelelemente auch aus Metall, wie z.B. aus Aluminium, Kupfer, Messing, Bronce, Stahl, Zinkdruckguss oder dgl., oder aus Keramik, wie z.B. Aluminiumoxid, Zirkondioxid, Steatit, Siliziumkarbid oder dgl., oder aus Mischungen derselben mit anderen keramischen Versätzen wie Si0₂, CaO, MgO etc., bestehen.

Zur besseren Halterung des Greifelementes 11 auf dem Zapfen 2 kann noch ein sowohl in das Greifelement 11 bzw. in dessen Greifstollen 11" und in eine zentrale Bohrung 24 des Zapfens 2 eingreifender Bolzen 25 angebracht sein. Letzterer kann am Greifstollen 11 angeformt oder in sonst geeigneter Weise dort befestigt sein und er besteht zweckmässig aus einem gegenüber dem Greifelementmaterial zäherem, elastischem Material oder auch aus Metall.

Gemäss einer anderen in den Fig. 5 und 6 dargestellten, gegebenenfalls zusätzlich anwendbaren Ausgestaltung der Erfindung können die Mittel zum Abdrücken des Greifelementes 11 von dem Aussenmantel 6 des Zapfens 2 in Form von Gewindeabschnitten 26 eines mehrgängigen Gewindes vorgesehen sein. In diesem Fall ist die Innenwand 27 des Greifelementes 11 bzw. des Greifelementteiles 11" mit entsprechenden Gegengewindeabschnitten 28, beispielsweise in Form von entsprechenden Nuten versehen, die am Boden 13 offen sind.

## Patentansprüche

1. Sportschuh mit einer auswechselbare Greifelemente aufweisenden Schuhsohle, an der Zapfen angebracht sind, die am Aussenmantel wenigstens eine Rastanordnung aufweisen, wobei auf die Zapfen jeweils ein Greifelement oder ein Greifelementeteil aus elastischem Material aufsteckbar und mittels eines mit der Rastanordnung verrastbaren Rastmittels auf den Zapfen aufrastbar ist, dadruch gekennzeichnet, dass am Zapfenaussenmantel (6) und/oder an dem den Zapfenfuss (15) umgebenden Boden (14) und an der Innenwand (27) des Greifelementes (11) bzw. Greifelementeteiles (11') und/oder am Boden (13) desselben wenigstens je eine, die übrige Oberfläche überragende Erhöhung (16, 17) bzw. Vertiefung (19) vorgesehen ist, von denen wenigstens eine als schiefe Ebene bzw. nach Art eines Teils eines Schraubenganges ausgebildet ist, und dass die Erhöhungen (16, 17) derart angeordnet sind, dass sie in aufgerastetem Zustand nicht oder praktisch nicht miteinander in Wirkverbindung stehen, jedoch durch Verdrehen des Greifelementes (11) bzw. Greifelementeteiles (11') um dessen Längsachse (x) derart in Wirkverbindung bringbar sind, dass das Greifelement (11) bzw. Greifelementeteil (11') über die Rastlage der Rasteinrichtung bzw. Rasteinrichtungen (8, 12) herausdrückbar ist.

2. Sportschuh nach Anspruch 1, dadurch gekennzeichnet, dass der Fussteil (18) des Greifelementes (11) bzw. Greifelementeteiles (11') von einem Ringwulst (9) umgeben ist.

3. Sportschuh nach Anspruch 2, dadurch gekennzeichnet, dass der Ringwulst (9) an der Sohle (1 ) oder an einem Sohlenteil angeformt ist.

4. Sportschuh nach einem der Ansprüche 1 bis 3, dadurch gekennzeichnet, dass die Erhöhungen (16, 17) derart angeordnet und ausgebildet sind, dass das Greifelement (11) bzw. das Greifelementeteil (11') in aufgerastetem Zustand um einen toten Winkel (a) um seine Längsachse (x) drehbar ist, ohne dass einander zugeordnete Erhöhungen (16, 17) in Wirkverbindung kommen.

5. Sportschuh nach einem der Ansprüche 1 bis 4, dadurch gekennzeichnet, dass am Greifelement (11) bzw. Greifelementeteil (11') Schlüssel-Angriffsflächen (20) vorgesehen sind.

6. Sportschuh nach einem der Ansprüche 1 bis 5, dadurch gekennzeichnet, dass die Erhöhungen (16) des Zapfens (2), des Greifelementes (11) oder des Greifelementeteils (11') als radiale Rippen (16) und die diesen zugeordneten Vertiefungen des Greifelementes (11), des Greifelementeteils (11') oder des Zapfens (2) als mit den Rippen (16) korrespondierende radiale Nuten (19) ausgebildet sind.

7. Sportschuh nach Anspruch 6, dadurch gekennzeichnet, dass die Rippen (16) und die Nuten (19) dachförmig ausgebildet sind.

8. Sportschuh nach einem der Ansprüche 1 bis 7, dadurch gekennzeichnet, dass im Zapfen (2) eine zentrale Bohrung (24) vorgesehen ist.

9. Sportschuh nach Anspruch 8, dadurch gekennzeichnet, dass am Greifelement (11, 11') ein in die Bohrung (24) einsteckbarer Bolzen (25) vorgesehen ist.

10. Sportschuh nach Anspruch 9, dadurch gekennzeichnet, dass der Bolzen (25) in das Greifelement (11, 11') eingesteckt oder eingeformt ist.

11. Sportschuh nach Anspruch 9 oder 10, dadurch gekennzeichnet, dass der Bolzen (25) aus einem festeren, insbesondere zähelastischerem Material besteht als das Greifelement (11, 11') bzw. Greifelementeteil (11').

## Revendications

1. Chaussure de sport comportant une semelle munie d'éléments de crampon interchangeables fixés sur des tétons qui présentent sur leur surface extérieure au moins un dispositif d'accrochage, les tétons pouvant être coiffés chacun par un élément de crampon ou une partie d'élément de crampon en un matériau élastique, accroché sur le téton par un moyen d'accrochage qui s'accroche dans un dispositif d'accrochage, chaussure caractérisée en ce qu'à la surface extérieure (6) du téton et/ou le fond (14) qui entoure la base (15) du téton et la paroi intérieure (27) de l'élément de crampon (11 ) ou de la partie (11') de l'élément de crampon et/ou au fond (13) de ceux-ci, il est prévu au moins un bossage (16, 17) dépassant du restant de la surface ou une cavité (19) et dont au moins l'un est réalisé sous la forme d'un plan incliné ou sous la forme d'une partie d'un filet de vis et en ce que les bossages (16, 17) sont disposés pour qu'à l'état encliqueté ils ne coopèrent pas entre eux ou pratiquement pas mais que toutefois par rotation de l'élément de crampon (11) ou de la partie d'élément de crampon (11') autour de leur axe longitudinal (x) on les fait coopérer pour que l'élément de crampon (11) ou la partie d'élément de crampon (11') puisse être expulsé au-delà de la position d'accrochage du ou des dispositifs d'accrochage (8,12).

2. Chaussure de sport selon la revendication 1, caractérisée en ce que la partie de talon (18) de l'élément de crampon (11) ou de la partie d'élément de crampon (11') est entourée par un bourrelet annulaire (9).

3. Chaussure de sport selon la revendication 2, caractérisée en ce que le bourrelet annulaire (9) est formé sur la semelle (1 ) ou sur une partie de semelle.

4. Chaussure de sport selon l'une des revendications 1 à 3, caractérisée en ce que les bossages (16, 17) sont disposés et réalisés pour que l'élément de crampon (11) ou la partie d'élément de crampon (11') puisse être tourné autour de leur axe longitudinal (x) suivant un angle mort (u) lorsqu'ils sont à l'état encliqueté sans que les bossages (16, 17) associés ne coopèrent.

5. Chaussure de sport selon l'une des revendications 1 à 4, caractérisée en ce que l'élément de crampon (11) ou la partie d'élément de crampon (11 ) susceptible d'être encliqueté présente des surfaces de prise (20) pour une clef.

6. Chaussure de sport selon l'une des revendications 1 à 5, caractérisée en ce que les bossages (16) du téton (2), de l'élément de crampon (11 ) ou de la partie d'élément de crampon (11'), sont des nervures radiales (16) et les cavités associées à ceux-ci sur l'élément de crampon (11 ), la partie d'élément de crampon (11') ou le téton (2) sont des rainures radiales (19) correspondant aux nervures (16).

7. Chaussure de sport selon la revendication 6, caractérisée en ce que les nervures (16) et les rainures (19) ont une section en forme de toit.

8. Chaussure de sport selon l'une des revendications 1 à 7, caractérisée par un perçage central (24) dans le téton (2).

9. Chaussure de sport selon la revendication 8, caractérisée en ce que l'élément de crampon (11, 11') comporte un goujon (25) enfichable dans le perçage (24).

10. Chaussure de sport selon la revendication 9, caractérisée en ce que le goujon (25) peut être engagé ou inséré à l'élément de crampon (11, 11').

11. Chaussure de sport selon la revendication 9 ou 10, caractérisée en ce que le goujon (25) est en un matériau plus résistant notamment élastique dur, que l'élément de crampon (11, 11') ou la partie d'élément de crampon (11').

## Claims

1. A sports shoe having a shoe sole which exhibits replaceable grippers and to which studs are fitted which on the outer surface exhibit at least one catch arrangement where a gripper or a gripper part of elastic material may be slipped onto each stud and by means of catch means which can lock onto the catch arrangement may be snapped onto the stud, characterized in that on the outer surface (6) of the stud and/or on the base (14) surrounding the foot (15) of the stud and on the inner wall (27) of the gripper (11) or gripper part (11') respectively and/or on its base (13) in each case at least one elevation (16, 17) projecting beyond the remaining surface or else one depression is provided at least one of which is made as an inclined plane or else after the style of part of a screw thread, and that the elevations (16, 17) are arranged in such a way that in the snapped-on state they are not or practically not in operative combination with one another but through twisting the gripper (11) or gripper part (11') about its longitudinal axis (x) they may be brought into operative combination in such a way that the gripper (11) or gripper part (11') may be forced out over the catch position of the catch device or catch devices (8, 12).

2. A sports shoe as in Claim 1, characterized in that the foot part (18) of the gripper (11) or gripper part (11') is surrounded by an annular bulge (9).

3. A sports shoe as in Claim 2, characterized in that the annular bulge (9) is moulded onto the sole (1) or onto a part of the sole.

4. A sports shoe as in one of the Claims 1 to 3, characterized in that the elevations (16, 17) are arranged and made in such a way that the gripper (11) or gripper part (11') in the snapped-on state is able to turn about its longitudinal axis (x) by a dead angle (u) without elevations (16, 17) associated with one another coming into operative combination.

5. A sports shoe as in one of the Claims 1 to 4, characterized in that on the gripper (11) or on the part (11') of the gripper which is able to be snapped-on, key-engagement faces (20) ar provided.

6. A sports shoe as in one of the Claims 1 to 5, characterized in that the elevations (16) on the stud (2), the gripper (11) or the gripper part (11') are made as radial ribs (16) and the depressions associated with them on the gripper (11), the gripper part (11') or the stud (2) are made as radial grooves (19) corresponding with the ribs (16).

7. A sports shoe as in Claim 6, characterized in that the ribs (16) and the grooves (19) are made roof-shaped.

8. A sports shoe as in one of the Claims 1 to 7, characterized in that a central bore (24) is provided in the stud (2).

9. A sports shoe as in Claim 8, characterized in that on the gripper (11,11') there is provided a pin (25) insertable in the bore (24).

10. A sports shoe as in Claim 9, characterized in that the pin (25) is inserted or moulded into the gripper (11, 11').

11. A sports shoe as in Claim 9 or 10, characterized in that the pin (25) consists of a firmer. in particular a more toughly elastic material than the gripper (11, 1 1') or gripper part (11').
